# EUROPÄISCHE PATENTSCHRIFT

(11) **EP 0 128 240 B1**
(45) Veröffentlichungstag und Bekanntmachung des Hinweises auf die Patenterteilung: **30.12.1986**
(21) Anmeldenummer: 83110662.0
(22) Anmeldetag: 26.10.1983
(51) Int. Cl.: B65H 63/00

(54) **Vorrichtung zur Überwachung von drehenden Teilen auf entstehende Wickel bzw. Aufläufe**
Device for detecting wild thread windings on rotary members
Dispositif de détection d'enroulements parasites de fil sur des pièces rotatives

(30) Priorität: 11.06.1983 DE 3321261
(43) Veröffentlichungstag der Anmeldung: 19.12.1984
(73) Patentinhaber: RHODIA AG, D-7800 Freiburg (DE)
(72) Erfinder: Erkens, Walter, Ing.(grad.), D-7809 Denzlingen (DE)

## Beschreibung

Die Erfindung betrifft eine Vorrichtung zur Überwachung von drehenden Teilen von Maschinen und Anlagen für die Herstellung, Be- und Verarbeitung von Monofilamenten, Garnen, Drähten, Bändchen, Bahnen und dergleichen auf entstehende Wickel bzw. Aufläufe mit einem gegenüber der Oberfläche des drehenden Teils angeordneten, aus einem Sender und einem Empfänger bestehenden Sensor. Unter Drähten sind beispielsweise Metalldrähte, unter Bändchen z. B. Papierbändchen oder solche aus textilen Geweben, Kunststoff- oder Metallfolien und unter Bahnen Papierbahnen, Bahnen aus textilen Geweben oder Gewirken, Vliesstoffen, Kunststoff-oder Metallfolien o. ä. zu verstehen.

In der Chemiefaser- und Textilindustrie werden in bestimmten Produktionsstufen Garne auf zylindrische Hülsen aufgewickelt. Dabei werden diese Hülsen auf den Spulmaschinen und -anlagen üblicherweise nach dem Friktionsprinzip angetrieben. Zum Antrieb dienen sogenannte Friktions-, Treib- oder Lieferwalzen, die von den anzutreibenden Hülsen längs einer Mantellinie berührt werden. Das auf die Hülse aufzuwickelnde Garn läuft - in Garnlaufrichtung gesehen - vor der Berührungsstelle Walze/Hülse mit einem bestimmten Umschlingungswinkel über die Walze. Tritt nun ein Bruch des Garns oder - wenn es sich um ein Filamentgarn handelt - einzelner Filamente des Garns ein, so haftet das vor der Berührungsstelle Walze/Hülse auf der Walze aufliegende Garnende oder haften die vor der Berührungsstelle Walze/Hülse auf der Walze aufliegenden Filamentenden in den meisten Fällen an der Walze. Dadurch bildet sich auf der Walze ein « Garnauf lauf oder ein « Wickel a. Durch diesen Wickel wird die Oberfläche der bis dahin bewickelten Hülse beeinträchtigt und es besteht die Gefahr, daß durch den Wickel, wenn er größere Ausmaße annimmt, einzelne Teile der Maschine beschädigt werden oder gar die gesamte Maschine beschädigt wird. Dieses trifft sinngemäß auch zu für andere drehende Teile von Chemiefaser- und Textilmaschinen, beispielsweise solche drehenden Teile, mit denen ein Garntransport oder eine Garnumlenkung erfolgt, also an Galetten. Umlenkrollen etc., ferner für drehende Teile von Maschinen für die Herstellung, Be- und Verarbeitung von Drähten, wie Metalldrähten, Bändchen, wie Bändchen aus Kunststoff-Folie, oder Bahnen, wie textilen Gewebebahnen.

Es sind Vorrichtungen bekannt, welche den Aufbau bzw. das Entstehen von Wickeln auf drehenden Teilen von beispielsweise Spulmaschinen und -anlagen erfassen und durch Weitergabe eines Signals eine solche Störung melden und/ oder die Stillsetzung der betreffenden Spulstelle, der Maschine oder der Anlage bewirken. Diese Vorrichtungen arbeiten mechanisch ; es werden dabei beweglich angeordnete Fühler in Form von Hebeln, Linealen. Schienen o. ä. eingesetzt, die üblicherweise parallel zur Achse des drehenden Teils stehen und zu dessen Oberfläche einen bestimmten Abstand haben. Das Maß dieses Abstands ist u. a. bedingt durch die Abmessungen der Fühler, die Art der Befestigung und die Möglichkeit zur Ausrichtung der Fühler, die Bedienbarkeit der Maschine und die Berücksichtigung der Unfallverhütungsvorschriften. Damit ist jedoch auch festgelegt, daß der entstehende Wickel auf der Oberfläche des drehenden Teils eine bestimmte Dicke erreichen muß, ehe er mit dem Fühler in Berührung kommt.

Beim Aufbau des Wickels wird also zuerst der mechanisch arbeitende Fühler vom anwachsenden Wickel berührt und legt dann mit der Zunahme des Durchmessers des Wickels einen bestimmten Weg zurück, an dessen Ende ein mit dem Fühler verbundener Schalter anspricht, der ein Signal erzeugt.

Von der ersten Berührung des mit dem drehenden Teil, z. B. einer Walze, sich drehenden Wickels mit dem Fühler bis zum Ansprechen des Signalschalters entstehen an der Berührungsstelle Fühler/Wickel - infolge der Beschädigung des Garns - Flusen. Diese Flusen beeinflussen dadurch, daß sie an der betroffenen oder auch an benachbarten Spulstellen eingespult werden, die Qualität des Garns bzw. der Garne, was bei dessen bzw. deren Weiterverarbeitung zu Schwierigkeiten führt. Außerdem wird durch die Flusen die Funktionssicherheit der sich drehend und der sich linear bewegenden Teile der Spulmaschine beeinträchtigt. Dieses macht sich insbesondere bei den heute üblichen hohen Geschwindigkeiten der Aufwickel-, Umspul- und Verarbeitungsmaschinen in den Chemiefaser-Produktionsstätten sehr nachteilig bemerkbar.

Die beschriebenen Nachteile gelten in ähnlicher Weise auch für drehende Teile von Maschinen und Anlagen für die Herstellung, Be- und Verarbeitung von Drähten, Bändchen oder Bahnen.

Aus der US-A-4 188 545 ist es bekannt, für die Überwachung auf Fadenwicklern an Galetten oder Walzen von Fadenverarbeitungseinrichtungen berührungslose Sende- und Empfangsanordnungen einzusetzen, um im Störungsfall (Auftreten eines Fadenwicklers) den Stillstand der Fadenverarbeitungseinrichtung oder das Abschneiden des Fadens zu bewirken.

Diese Überwachungsvorrichtung arbeitet nach dem Prinzip der Änderung der Intensität (im Sinne einer Abschwächung oder Verstärkung) des vom Empfänger aufzufangenden (Licht) strahles ; hier kann eine Verschmutzung des Senderausgangs und/oder des Empfängereingangs und/oder der Walzenobertläche, aber auch Licht einer fremden Lichtquelle, zu einer Intensitätsänderung des Lichtstrahles mit der Folge einer Fehlschaltung führen.

Auch aus der DE-C-885 908 ist der Einsatz von berührungslosen Sende- und Empfangseinrichtungen zur Verhütung des unerwünschten Wickelns von Fäden auf rotierenden Walzen bekannt.

Das bei der Wickelbildung ausgelöste Signal wird auch hierbei hervorgerufen durch eine Intensitätsänderung des auf die Fotozelle fallenden Lichtstrahls (vgl. US-A-4 188 545), und zwar auf Grund einer Änderung des Reflexions- oder Absorptionsgrades der Oberfläche der überwachten Walze. An Reflexions- oder Absorptionsgrad der Walzenoberfläche und auch der Fäden werden bestimmte Anforderungen gestellt. Außerdem kann hier ebenfalls eine Verschmutzung des Senderausgangs und/oder des Empfängereingangs, wie auch Licht einer fremden Lichtquelle, zu einer Intensitätsänderung des Lichtstrahles führen, so daß Fehlschaltungen möglich sind.

Die FR-A-1 391 183 beschreibt ebenfalls den Einsatz einer berührungslosen Sende- und Empfangseinrichtung, jedoch handelt es sich hierbei um die Überwachung einer linearen Bewegung bzw. des Stillstandes eines linear bewegten Teiles. In der FR-A-1 391 183 wird beispielhaft auf den Einsatz zur Kontrolle der Bewegung einer Textilmaschine hingewiesen ; das könnte die Bewegung einer Ringbank an einer Zwirn- oder Streckzwirnmaschine sein, bei der der Zeitpunkt des Stillstandes an den Umkehrpunkten oder die Lage des Umkehrpunktes überwacht wird. Auch um unbeabsichtigte Stillstände der Ringbank innerhalb der Hubbewegung festzustellen, wäre die Vorrichtung gemäß FR-A-1 391 183 geeignet, nicht jedoch zur Ermittlung einer unbeabsichtigten Umschlingung eines drehenden Maschinenteils durch z. B. Garne, Drähte und Bahnen.

Der Erfindung liegt die Aufgabe zugrunde, eine Vorrichtung zur Überwachung von drehenden Teilen auf entstehende Wickel bzw. Aufläufe der eingangs genannten Art zur Verfügung zu stellen, mit der entstehende Wickel bzw. Aufläufe auf drehenden Teilen zuverlässig erfaßt werden können, wobei zugleich eine hohe Störsicherheit zugrunde gelegt werden soll.

Diese Aufgabe wird bei einer Vorrichtung der eingangs genannten Art durch die in dem kennzeichnenden Teil des Anspruchs 1 angegebenen Merkmale gelöst.

Eine vorteilhafte Ausführungsform der erfindungsgemäßen Vorrichtung ist im Anspruch 2 angegeben.

Die Erfindung wird nachstehend anhand eines Beispiels näher erläutert.

### Beispiel

An einem üblichen Schnellwickler für Chemiefasergarne mit einem Arbeitsbereich (Geschwindigkeitsbereich) von 3 500 bis 5 000 m/min, der sowohl nach dem Prinzip des Friktions- als auch Achsantriebs arbeiten kann, wurde das mit einem Abstand von 3 mm gegenüber der Oberfläche der zylindrischen Friktionswalze und parallel zu deren Achse angeordnete Fühlerlineal, das bei Auslenkung bei einem auf der Friktionswalze entstehenden Wickel einen elektrischen Schalter betätigt, entfernt. Auf der Oberfläche der Friktionswalze, die im ursprünglichen Zustand auf dem ganzen Umfang mattverchromt war. wurde auf galvanischem Wege ein achsparalleler über die ganze Länge der Friktionswalze reichender Streifen von 20 mm Breite glanzverchromt. Die Walze hatte einen Durchmesser von 160 mm.

Bei 6 gleichzeitig zu bewickelnden Spulenhülsen wurden ebenso viele im Bereich der infraroten Strahlung arbeitende, jeweils aus einem Sender und einem Empfänger bestehende Sensoren (IR-Lichtschranken) mit einem Abstand von 5 mm zur Oberfläche und senkrecht zur Mittelachse der Friktionswalze so angeordnet, daß jeder Sensor mittig zum Wicklungshub der zugeordneten Spulenhülse steht.

Für die Auslegung der Sensoren galten folgende Bedingungen :
Befindet sich die mattverchromte Fläche der Friktionswalze unter dem Sensor, so hat das vom Sensor ausgehende elektrische Signal eine Spannung von 50 Millivolt. Befindet sich der glanzverchromte Streifen der Friktionswalze unter dem Sensor, so hat das vom Sensor ausgehende elektrische Signal eine Spannung von 200 Millivolt. Bei einer Drehzahl von 8 400 Umdrehungen pro Minute ergaben sich somit 8 400 Signalwechsel pro Minute, was einer Frequenz von 140 Hz entspricht. Die zu den Schaltelementen gehörende Auswerte-Elektronik war eingestellt auf einen Arbeitsbereich von 100 bis 200 Hz ; sie gab an die zu den Schaltelementen gehörenden Ausgangsrelais dann ein Sammelsignal weiter, wenn die Frequenz des von den Sensoren kommenden Signalwechsels mindestens 1,0 Sekunden lang unter 40 Hz absank.

Beim Entstehen eines Bruchs eines der 6 auf denselben Wickler aufzuspulenden Filamentgarne aus Polyamid-6,6 mit jeweils einem Titer von 101 dtex und 17 Einzelfilamenten sank die Frequenz auf unter 40 Hz ab, was zur Abschaltung des Schnellwicklers bei gleichzeitigem Kappen (Abschneiden) der Garne der restlichen 5 Spulen dieses Wicklers führte.

Nach Stillstand der Friktionswalze wurde die Dicke des Wickels auf dieser Walze gemessen. Festzustellen waren nur wenige Gamlagen, deren Gesamtdicke unter 0,5 mm betrug.

Entsprechend der Erfindung ist die Oberfläche der sich drehenden Teile so ausgebildet, daß Markierungen entstehen. Diese Markierungen müssen selbstverständlich so gestaltet sein, daß sie auch die technologischen Forderungen, die sich u. a. auf die Oberflächengestalt und -rauhigkeit und den Verschleiß beziehen, erfüllen. Die Markierung der sich drehenden Teile kann z. B. dadurch erfolgen, daß deren Oberfläche in Zonen unterschiedlicher Helligkeit oder in Zonen unterschiedlichen Reflexionsgrads unterteilt wird. Dieses läßt sich beispielsweise durch Einfärben von Oberflächenteilen, durch Auftragen oder Einlegen von Oberflächenteilen aus anderen Werkstoffen als der Grundwerkstoff, aus dem die Oberfläche des drehenden Teils besteht, durch unterschiedliche Ausführung der Oberflächenstruktur und/ oder unterschiedliche Ausführung der Oberflächenrauhigkeit und/oder unterschiedliche Ausführung der Form bewerkstelligen.

Als Schaltelemente können z. B. Relais eingesetzt werden.

Ferner kann die Ausbildung derart getroffen werden, daß der Sensor ein im Bereich sichtbaren Lichtes arbeitender ist und die Markierungen gegenüber der restlichen Oberfläche des drehenden Teils eine unterschiedliche Helligkeit aufweisen oder daß der Sensor ein im Bereich ultravioletter Strahlung (UV) arbeitender ist und die Markierungen gegenüber der restlichen Oberfläche des drehenden Teils einen unterschiedlichen UV-Reflexionsgrad aufweisen oder daß der Sensor ein im Bereich des Ultraschalls (US) arbeitender ist und die Markierungen gegenüber der restlichen Oberfläche des drehenden Teils einen unterschiedlichen US-Reflexionsgrad aufweisen. Schließlich kann der Sensor auch ein pneumatisch arbeitender sein, wobei die Markierungen gegenüber der restlichen Oberfläche des drehenden Teils eine unterschiedliche Form aufweisen.

## Patentansprüche

1. Vorrichtung zur Überwachung von drehenden Teilen von Maschinen und Anlagen für die Herstellung, Be- und Verarbeitung von Monofilamenten, Garnen, Drähten, Bändchen, Bahnen und dergleichen auf entstehende Wickel bzw. Aufläufe mit einem gegenüber der Oberfläche des drehenden Teils angeordneten, aus einem Sender und einem Empfänger bestehenden Sensor, dadurch gekennzeichnet, daß die Oberfläche des drehenden Teils mit Markierungen, die gegenüber der restlichen Oberfläche des drehenden Teils einen unterschiedlichen Reflexionsgrad aufweisen, versehen ist, durch deren Vorbeilauf am Sensor ein von diesem ausgehendes. der Drehfrequenz des drehenden Teils proportionales Frequenzsignal erzeugt wird, dessen Unterschreitung einer voreingestellten Bezugsfrequenz während einer voreingestellten Zeitspanne über Schaltelemente das Stillsetzen des drehenden Teils, der Maschine oder der Anlage bewirkt.

2. Vorrichtung nach Anspruch 1, dadurch gekennzeichnet, daß die Markierungen aus parallel zur Drehachse des drehenden Teils angeordneten Streifen oder aus zur Drehachse des drehenden Teils geneigt angeordneten Streifen bestehen.

## Claims

1. A device for monitoring rotating parts of machines and installations for the manufacture, treatment and processing of monofilaments, yarns, wires, tapes, webs and similar articles on the formation of laps or accumulations, with a sensor arranged opposite the surface of the rotating part, said sensor consisting of a transmitter and a receiver, characterised in that the surface of the rotating part is provided with markings having a reflection factor different from the remaining surface of the rotating part, whose passing at the sensor generates a frequency signal originating therefrom which is proportional to the rotational frequency of the rotating part and which, in the case of a shortfall below a preset reference frequency during a preset period, ensures the stopping of the rotating part or of the machine, or of the installation through circuit elements.

2. A device according to claim 1, characterised in that the markings consist of stripes disposed parallel to the axis of rotation of the rotating part, or of stripes disposed inclined with respect to the axis of rotation of the rotating part.

## Revendications

1. Dispositif pour détecter sur des pièces rotatives de machines et installations pour la fabrication, le travail et la conversion de monofilaments, de filés, de fils, de bandelettes, de nappes et analogues, des enroulements et accumulations parasites qui se forment, au moyen d'un détecteur agencé en regard de la surface de la pièce rotative et constitué par un émetteur et un récepteur, caractérisé en ce que la surface de la pièce rotative est munie de marques qui présentent par rapport au reste de la surface de la pièce rotative un degré de réflexion différent, un signal de fréquence proportionnel à la fréquence de rotation de la pièce rotative émis par le détecteur est induit par leur passage devant celui-ci, signal dont le passage au-dessous d'une fréquence de référence présélectionnée pendant une durée présélectionnée provoque, à l'intervention d'éléments de commutation, l'arrêt de la pièce tournante, de la machine ou de l'installation:

2. Dispositif suivant la revendication 1, caractérisé en ce que les marques consistent en stries agencées parallèlement à l'axe de rotation de la pièce rotative ou en stries obliques par rapport à l'axe de rotation de la pièce rotative.
